# EUROPÄISCHE PATENTSCHRIFT

(11) **EP 0 799 385 B1**
(45) Veröffentlichungstag und Bekanntmachung des Hinweises auf die Patenterteilung: **20.05.1998**
(21) Anmeldenummer: 95942032.4
(22) Anmeldetag: 21.12.1995
(51) Int. Cl.: F15D 1/00, F15C 1/16

(54) **VORRICHTUNG ZUR BEGRENZUNG DES VOLUMENSTROMS EINES UNTER DRUCK STEHENDEN FLUIDES**
DEVICE FOR LIMITING THE VOLUMETRIC FLOW OF A PRESSURIZED FLUID
DISPOSITIF PERMETTANT DE LIMITER LE FLUX VOLUMETRIQUE D'UN FLUIDE SOUS PRESSION

(30) Priorität: 21.12.1994 DE 4445701
(43) Veröffentlichungstag der Anmeldung: 08.10.1997
(73) Patentinhaber: SIEMENS AKTIENGESELLSCHAFT, 80333 München (DE)
(72) Erfinder: MESETH, Johann, D-64807 Dieburg (DE)
(86) Internationale Anmeldenummer: DE9501834
(87) Internationale Veröffentlichungsnummer: WO9619674

(56) Entgegenhaltungen:
- EP-A- 0 147 281
- DE-A- 3 520 032
- FR-A- 2 356 029
- US-A- 3 219 048
- US-A- 5 080 137

## Beschreibung

Die Erfindung betrifft eine in einer Kernkraftanlage angeordnete Vorrichtung zur Begrenzung des Volumenstroms gemäß Anspruch 1.

Dokument FR-A-2 356 029 zeigt eine Begrenzungsvorrichtung mit einem Drallerzeugungs-Element und eine sich senkrecht zur Hauptachse erstreckende Einströmungskomponente.

In Kernkraftanlagen die ein System aus Leitungen und Behältern aufweisen, in denen ein unter Druck stehendes Fluid geführt bzw. gesammelt wird, ist es aus sicherheitstechnischen Gründen wichtig, bei einer Leckage in dem System den hierbei austretenden Volumenstrom und/oder Massenstrom des Fluides möglich gering zu halten. Dies spielt insbesondere bei Kernkraftanlagen, bei denen das Fluid über ein gewisses Gefahrenpotential verfügt, beispielsweise eine chemisch reaktive Substanz, eine heiße verdampfte Flüssigkeit oder radioaktiv kontaminiertes Kühlwasser ist. Um den austretenden Volumenstrom, beispielsweise bei einem vollständigen Bruch einer Leitung, möglichst gering zu halten, werden Leitungsquerschnitte möglichst klein gehalten, Venturi-Düsen eingesetzt, nachgeschaltete Schnellschlußarmaturen verwendet sowie Rohrbruchsicherungen eingebaut. Sämtliche dieser Maßnahmen beeinflussen zum Teil erheblich die Wirkungsweise der industriellen Anlage in einem normalen Betrieb, erfordern zusätzliche Überwachungs- und Wartungsarbeiten oder bergen die Gefahr eines Versagens im Falle des Auftretens eines Lecks in dem System.

Aufgabe der Erfindung ist es daher, eine passiv wirkende Vorrichtung zur Begrenzung des Volumenstromes in einem von einem unter Druck stehenden Fluid durchströmbaren System in einer Kernkraftanlage anzugeben, die auch im Zuge einer Nachrüstung in das System einbringbar ist und bei Auftreten eines Lecks in dem System, insbesondere dem Bruch einer Leitung, den ausströmenden Volumenstrom möglichst gering hält.

Erfindungsgemäß wird die Aufgabe gelöst durch eine Vorrichtung gemäß Anspruch 1.

Durch eine Einströmungskomponente senkrecht zur Hauptachse erfolgt bei einem Leck oder einem Bruch in dem Strömungskanal zwar eine Strömung des unter Druck stehenden Fluides in Richtung der Hauptachse. Das Fluid erhält aber auch eine tangentiale Geschwindigkeitskomponente in einer Ebene senkrecht zu der Hauptachse. Durch diese tangentiale Geschwindigkeitskomponente, welche hin zu der Hauptachse größer wird und zu einem Druckabfall hin zur Hauptachse führt, wird der Volumenstrom in Richtung der Hauptachse begrenzt bzw. verringert. Diese Begrenzung bzw. Verringerung des Volumenstroms durch Drallerzeugung tritt beispielsweise auch bei einem Abfluß von Wasser durch die Abflußöffnung in einer Badewanne auf. Um die Hauptachse bildet sich ein Gebiet geringen Druckes, insbesondere Unterdruckes aus, in dem Dampf unter Sättigungsdruck oder Dampf bzw. Gas von geringer Dichte strömt, wodurch der Volumen- und der Massenstrom des Fluides verringert werden. Durch eine Verbindung des Drallerzeugungs-Elementes mit dem Strömungskanal ist eine Umlenkung der Strömung von einer Strömungsrichtung in einer Ebene senkrecht zur Hauptachse in eine Strömungsrichtung parallel zu der Achse des Strömungskanals gewährleistet. Die Achse des Strömungskanals und die Hauptachse der Vorrichtung sind vorzugsweise identisch, zumindest weitgehend parallel zueinander.

Die Einströmungskomponente weist vorzugsweise eine Einströmöffnung auf, die von der Hauptachse beabstandet ist. Hierdurch ist eine tangentiale Strömung senkrecht zur Hauptachse mit geringem Druckverlust erreichbar.

Zur Erzeugung eines Dralles, insbesondere einer tangentialen Geschwindigkeitskomponente, weist das Drallerzeugungs-Element feststehende Drallschaufeln auf, die in einer Ebene senkrecht zur Hauptachse angeordnet sind. Diese Drallschaufeln sind vorzugsweise auf einem Kreis angeordnet und lenken die anfangs radial auf die Hauptachse gerichtete Strömung in eine tangential an dem Kreis verlaufende Strömung um. Das Drallerzeugungs-Element kann alternativ in der Einströmungskomponente zumindest einen Einlaufkanal aufweisen, der tangential an einen Kreis mit einem Mittelpunkt auf der Hauptachse oder einer dazu parallelen Achse verläuft.

Das Drallerzeugungs-Element ist vorzugsweise in einem Behälter des Systems angeordnet, an dem der Strömungskanal endet. Hierdurch erfolgt bei einem Bruch oder einem Leck in dem Strömungskanal ein Ausströmen von Fluid aus dem Behälter durch das Drallerzeugungs-Element in den Strömungskanal hinein. Die Einströmöffnung kann in dem Behälter wesentlich weiter von der Hauptachse, welche vorzugsweise mit der Achse des Strömungskanals zusammenfällt, beabstandet sein als eine Wand des Strömungskanals. Der Abstand der Einströmöffnung sowie gegebenenfalls einer Drallschaufel von der Achse ist vorzugsweise größer als der Durchmesser des Strömungskanals. Durch eine Anordnung des Drallerzeugungs-Elementes in einem Behälter ist zudem gewährleistet, daß unabhängig von der örtlichen Lage des Bruches oder des Leckes in dem Strömungskanal eine Begrenzung und Verringerung des Volumenstroms und des Massenstroms aus dem System heraus gewährleistet ist. Auch ist selbst bei einer den Querschnitt des Strömungskanals übersteigenden Größe der Vorrichtung ein nachträglicher Ein- bzw. Anbau an den Strömungskanal möglich.

Die Vorrichtung verfügt bevorzugt über ein Querschnittsverengungs-Element zur Verengung des Querschnittes des Strömungskanals. Das Querschnittsverengungs-Element ist strömungstechnisch mit dem Drallerzeugungs-Element verbunden, so daß eine Strömung des Fluides in Strömungsrichtung bei einem Leck zuerst das Drallerzeugungs-Element und danach das Querschnittsverengungs-Element durchströmt. Da der Volumen- bzw. Massenstrom eines aus einem Behälter durch einen Strömungskanal austretenden Fluides durch den Querschnitt des Strömungskanal bestimmt ist und bei kleinerem Querschnitt ebenfalls kleiner wird, gewährleistet das Querschnittsverengungs-Element eine zusätzliche Verringerung des Volumenstroms bei einem Leck oder Bruch in dem Strömungskanal. Das Querschnittsverengungs-Element ist vorzugsweise so ausgestaltet, daß es in die Mündung des Strömungskanals in den Behälter eingefügt werden kann.

Zwischen Drallerzeugungs-Element und Querschnittsverengungs-Element ist vorzugsweise ein Diffusor, insbesondere ein Radial-Diffusor angeordnet, welcher eine Vergrößerung des Strömungsquerschnittes der Vorrichtung von dem Querschnittsverengungs-Element zu dem Drallerzeugungs-Element bewirkt. Der Strömungsquerschnitt des Drallerzeugungs-Elementes ist vorzugsweise größer als der Querschnitt des Strömungskanals, so daß während eines normalen Betriebes des Systems, insbesondere eines Kühlsystems einer Kernkraftanlage, die zusätzlichen Strömungsdruckverluste von Querschnittsverengungs-Element und Drallerzeugungs-Element durch den zusätzlichen Druckrückgewinn im Diffusor mindesntens kompensiert wird, d.h. der normale Volumenstrom durch die Vorrichtung nicht verändert wird.

Besonders vorteilhaft ist es, die Vorrichtung als eine bauliche Einheit mit Drallerzeugungs-Element, Diffusor und Querschnittsverengungs-Element zu fertigen, da hierdurch auf einfache Art und Weise ein Strömungskanal in einem System nachgerüstet werden kann.

In einem System, bei dem während des normalen Betriebes das unter Druck stehende Fluid aus einem Behälter in den Strömungskanal hineinströmt ist es vorteilhaft, wenn das Querschnittsverengungs-Element ein Drallvernichtungs-Element aufweist. Hierdurch wird der von dem Drallerzeugungs-Element während des normalen Betriebes erzeugte Drall weitgehend wieder vernichtet, so daß nahezu kein Druckverlust auftritt. Das Drallvernichtungs-Element weist vorzugsweise entsprechende feststehende und gebogene Schaufeln auf. Alternativ kann auch ein Drallvernichtungs-Element stromab des Strömungskanals vorgesehen sein, welches rotationssymmetrisch zur Hauptachse oder einer dazu parallelen Achse ist und zumindest einen tangentialen Auslaufkanal, beispielsweise mit einem kreisförmigen Querschnitt, aufweist. Auch hierdurch ist während eines normalen Betriebs des Systems eine Vernichtung des durch das Drallerzeugungs-Element erzeugten Dralles gewährleistet.

Das System ist hierbei vorzugsweise ein Kühlsystem einer Kernkraftanlage, welches einen Reaktordruck-Behälter aufweist, in dem die Rohrleitung einmündet. Bei einem Bruch der Rohrleitung erfolgt eine Begrenzung und Verringerung des aus dem System austretenden Volumen- und Massenstroms des Fluides. Gegenüber einem System ohne die Vorrichtung ist eine Reduzierung des austretenden Fluides auf die Hälfte oder sogar bis auf unter 1/10 möglich. Die Vorrichtung kann im Zuge einer Nachrüstung vom Inneren des Reaktordruckbehälters in die Rohrleitung eingefügt werden. Eine Anordnung des Drallerzeugungs-Elementes, des Diffusors und des Querschnittsverengungs-Elementes erfolgt so, daß während des normalen Betriebes des Kühlsystems allenfalls geringe zusätzliche Strömungsdruckverluste auftreten.

Anhand der in der Zeichnung beschriebenen Ausführungsbeispiele werden die Vorrichtungen sowie eine Verwendung der Vorrichtung näher erläutert. Es zeigen:
- FIG 1: eine Vorrichtung in einem System zur Führung eines unter Druck stehenden Fluides in einem Längsschnitt,
- FIG 2: einen Querschnitt der Vorrichtung gemäß FIG 1 entlang des Schnittes II-II und
- FIG 3, FIG 4: je eine weitere Ausführungsform der Vorrichtung in einem Längsschnitt.

Gleiche Bezugszeichen besitzen in den FIG 1 bis 4 jeweils die gleiche Bedeutung.

FIG 1 zeigt in einem Längsschnitt ausschnittsweise einen Behälter 6, einen Reaktordruckbehälter 6a, eines von einem unter Druck stehenden Fluid, insbesondere Wasser oder Wasserdampf, durchströmten Systems. Die ausschnittsweise Darstellung zeigt das Leitungsende 9 eines Strömungskanals 2, einer Rohrleitung 2a, die in dem Leitungsende 9 in den Reaktordruckbehälter 6a einmündet. Die Rohrleitung 2a ist beispielsweise eine kondensat führende Rohrleitung 2a mit einem Durchmesser von 200 mm für den Notkondensator einer Siedewasser-Kernreaktoranlage. Während des normalen Betriebes der Kernreaktoranlage strömt das Fluid aus der Rohrleitung 2a in den Reaktordruckbehälter 6a hinein. Die Vorrichtung 1 weist ein Drallerzeugungs-Element 4 mit Drallschaufeln 10 auf, die auf einem Kreis 11 in einer Ebene senkrecht zu einer Hauptachse 3a der Vorrichtung 1 angeordnet sind. Zwischen zwei benachbarten Drallschaufeln 10 ist jeweils eine vor der Hauptachse 3a beabstandete Einströmöffnung 15 gebildet. Das Drahterzeugungs-Element 4 bildet im Bereich der Einströmöffnungen 15 eine sich im wesentlich senkrecht zur Hauptachse 3a erstreckende kreisscheibenförmige Einströmungskomponente 14. Der Radius des Kreises 11 ist mehr als doppelt so groß wie der Radius der kreisförmigen Rohrleitung 2a. An das Drallerzeugungs-Element 4 schließt sich ein Diffusor 7, in Form eines Radialdiffusors an, welcher sich an seiner Außenseite bis auf den Innendurchmesser der Rohrleitung 2a verengt. An den Diffusor 7 schließt sich ein Querschnittsverengungs-Element 5 in Form eines Venturi-Rohrs an. Der kleinste Innendurchmesser des Querschnittverengungs-Elementes 5 beträgt etwa 62,5 % des Innendurchmessers der Rohrleitung 2a. Die Vorrichtung 1 mit dem Drallerzeugungs-Element 4, dem Diffusor 7 und dem Querschnittsverengungs-Element 5 bildet eine bauliche Einheit, die vom Inneren des Reaktordruckbehälters 6a in die Rohrleitung 2a eingeführt wird, so daß das Drallerzeugungs-Element 4 in dem Reaktordruckbehälter 6a verbleibt und das Querschnittsverengungs-Element 5 in das Leitungsende 9 hineinragt. Durch die in FIG 2 dargestellte Anordnung der Drallschaufeln 10 auf einem Kreis 11 mit einer Krümmung in Richtung der Tangente an den Kreis 11 enthält das von dem Reaktordruckbehälter 6a bei Auftreten eines Bruches in der Rohrleitung 2a in das Drallerzeugungs-Element 4 einströmende Fluid eine Geschwindigkeitskomponente tangential zu dem Kreis 11. Während eines normalen Betriebes der Siedewasser-Kernreaktoranlage, bei der das Fluid von der Rohrleitung 2a in das Drallerzeugungs-Element 4 einströmt, ruft die Vorrichtung 1 keine oder nur unwesentliche zusätzliche Strömungswiderstände hervor. Die Höhe des Drallerzeugungs-Elementes 4 von etwa 30 mm und der Radius des Kreises 11 von etwa 600 mm sind so gewählt, daß die Ausströmquerschnittsfläche der Vorrichtung 1 deutlich größer ist als die durch die Querschnittsfläche der Rohrleitung 2a gegebene Einströmfläche. Der zusätzliche Druckrückgewinn des Diffusors kompensiert dabei die durch die übrigen Elemente erzeugten zusätzlichen Druckverluste. Hierdurch wird der Volumenstrom des Fluides während des normalen Betriebes der Siedewasser-Kernreaktoranlage nicht beeinträchtigt. Die Verengung des Querschnittes der Rohrleitung 2a durch das Querschnittsverengungs-Element 5 beträgt etwa 39 %. Falls zusätzliche Strömungsdruckverluste zulässig sind, kann dieser engste Querschnitt noch weiter verringert werden, beispielsweise auf 27 % der Querschnittsfläche der Rohrleitung 2a, falls der zusätzliche Druckverlustkoeffizient ζ_{zusätzlich} gleich 1 bzw. 19 % der Querschnittsfläche der Rohrleitung 2a falls ζ_{zusätzlich} gleich 3 ist.

Die Einströmöffnung 15 sowie die Drallschaufeln 10 sind von einer Achse 3 des Strömungskanals 2 möglichst weit entfernt angebracht. Es ist mit mehr als dem doppelten Radius der Rohrleitung 2a von der Hauptachse 3a, die mit der Achse 3 des Strömungskanals zusammenfällt, beabstandet. Bei einem normalen Betrieb der Kernreaktoranlage, bei dem das Fluid von der Rohrleitung 2a in den Reaktordruckbehälter 6a einströmt, wird durch das Drallerzeugungs-Element 4 ein Druckrückgewinn, allenfalls geringfügig gestört. Infolge der Krümmung der feststehenden Drallschaufeln 10 verläßt das in den Reaktordruckbehälter 6a einströmende Fluid das Drallerzeugungs-Element 4 nahezu ohne Drall. Das Drallerzeugungs-Element 4 trägt jedoch wesentlich für die Verringerung und Begrenzung des Volumenstroms und des Massenstroms bei einem Leitungsbruch der Rohrleitung 2a bei. In diesem Fall enthält das aus dem Reaktordruckbehälter 6a ausströmende Fluid eine überwiegend tangentiale Strömungsrichtung. Infolge der Drehimpulserhaltung erhöht sich die tangentiale Geschwindigkeitskomponente des ausströmenden Fluides weitgehend umgekehrt proportional zum Abstand von der Hauptachse 3. Dies gilt insbesondere bei geringen Reibungseffekten. Die Zunahme der tangentialen Geschwindigkeit und der kinetischen Energie des ausströmenden Fluides wird durch eine Abnahme des statischen Druckes in Richtung der Hauptachse 3 begleitet. Das Druckgefälle wird um so größer je geringer der Abstand von der Hauptachse 3 ist. Bei einem hinreichend großen Anfangsdrall, der in dem Drallerzeugungs-Element 4 erzeugt wird, kann sogar gegenüber der Außenatmosphäre ein Unterdruck entstehen. In der Nähe der Hauptachse 3 befindet sich somit bei einer ausströmenden Flüssigkeit Dampf unter Sättigungsdruck oder für ausströmenden Dampf bzw. ausströmendes Gas entsprechend Dampf bzw. Gas von geringer Dichte.

Der durch das Querschnittsverengung-Element 5 ohnehin schon stark verringerte Ausströmquerschnitt des Fluides in der Rohrleitung 2a weist somit eine Massenstromdichte auf, die zur Hauptachse 3 hin immer geringer wird. Der ausströmende Volumenstrom bzw. Massenstrom wird somit durch den in dem Drallerzeugungs-Element 4 erzeugten Drall zusätzlich zu der Reduzierung infolge der Querschnittsverengung weiter deutlich verringert. Diese Verringerung bzw. Begrenzung des Volumenstroms infolge einer zusätzlichen Drallerzeugung tritt beispielsweise auch bei einem Ausströmen von Wasser aus einer Badewanne auf, wobei dieses Ausströmen um so langsamer ist, je stärker der sich ausbildende Wirbel in dem Abflußrohr ist.

Für eine Kernreaktoranlage mit einem Druck von etwa 70 bar im Inneren des Reaktordruckbehälters 6a und des daran angeschlossenen Leitungssystems sowie einem Umgebungsdruck von etwa 1 bar kann der Volumenstrom bei einem Bruch der Rohrleitung 2a durch Verwendung der Vorrichtung 1 auf etwa ein Zehntel des Wertes begrenzt werden, der ohne die Vorrichtung 1 austreten würde.

In FIG 3 ist eine weitere Ausführungsform einer Vorrichtung 1 dargestellt. Die Vorrichtung 1 weist ein Drallerzeugungs-Element 4 mit feststehenden Drallschaufeln 10 auf. An das Drallerzeugungs-Element 4 schließt sich wie in FIG 1 dargestellt ein Diffusor 7 und ein Querschnittsverengungs-Element 5 an. Das Querschnittsverengungs-Element 5 weist um die Achse 3 der Rohrleitung 2a herum einen Verdrängungskörper 13 auf, zwischen dem und der Innenwand der Rohrleitung 2a Drallvernichtungs-Schaufeln 12 angeordnet sind, die zu einem Drallvernichtungs-Element 8 gehören. Die Vorrichtung 1 ist analog zu der in FIG 1 dargestellten Vorrichtung in das Leitungsende 9 einer in den Reaktordruckbehälter 6a mündenden Rohrleitung 2a eingeschoben. In diesem Fall ist die Rohrleitung 2a allerdings eine Rohrleitung, in die während eines normalen Betriebes der Kernreaktoranlage von dem Reaktordruckbehälter 6a das unter Druck stehende Fluid einströmt. Das Drallerzeugungs-Element 4 ist so dimensioniert, daß bei einem normalen Betrieb keine Begrenzung des Volumenstroms in der Querschnittsverengung der Rohrleitung 2a erfolgt. Durch ein in Strömungsrichtung während des normalen Betriebes nachgeschaltetes Drallvernichtungs-Element 8 wird der erzeugte Drall weitgehend wieder vernichtet und der statische Druck zurückgewonnen.

Bei einem Bruch der Rohrleitung 2a mit einer Erhöhung der tangentialen Geschwindigkeit und damit des Dralles erfolgt eine Begrenzung des Volumenstroms und des Massenstroms durch die Drallerzeugung sowie die Querschnittsverengung in der Rohrleitung 2a.

FIG 4 zeigt eine alternative Ausführungsform der Vorrichtung 1, welche sich entlang einer Hauptachse 3a erstreckt. Die Vorrichtung 1 weist ein Drallerzeugungs-Element 4 auf, welches eine Einströmungskomponente 14 senkrecht zur Hauptachse 3a mit einer von der Hauptachse 3a beabstandeten Einströmöffnung 15 besitzt. Das Drallerzeugungs-Element 4 ist mit einem Querschnittsverengungs-Element 5 in einen den Reaktordruckbehälter 6a einer Kernkraftanlage durchdringenden Strömungskanal 2 eingebracht. An dem dem Drallerzeugungs-Element 4 gegenüberliegenden Ende des Strömungskanals 2 ist ein zur Hauptachse 3a rotationssymmetrisches Drallvernichtungs-Element 8 angeordnet, welches beabstandet von der Hauptachse 3a einen tangential angeordneten Auslaufkanal 16 aufweist. An den Auslaufkanal 16 schließt sich eine nichtdargestellte Rohrleitung 2a des Systems an. Die Vorrichtung 1 eignet sich vorzugsweise bei neu zuerrichtenden industriellen Anlagen, insbesondere einer Kernreaktoranlage, oder für eine Nachrüstung, bei der die Leitungsführung in dem System nachträglich geändert werden kann. Sie zeichnet sich durch einen besonders niedrigen Strömungsdruckverlust aus, da sowohl die Erzeugung als auch die Vernichtung des Dralls ohne spezielle Drallschaufeln erreicht wird. Die Einströmungskomponente 14 ist im wesentlichen rotationssymmetrisch zur Hauptachse 3a und weist einen Einlaufkanal oder mehrere Einlaufkanäle beliebigen Querschnittes auf, die tangential angeordnet sind. Das Drallvernichtungs-Element 8 entspricht in seinem Aufbau näherungsweise dem spiralförmigen Gehäuse einer zentrifugalen Pumpe. Die Einströmungskomponente 14 erfährt bei einem normalen Betrieb des Systems, d.h. der Kernreaktoranlage, lediglich in der Nähe der Hauptachse 3a deutlich verringerte statische Drücke; das Drallvernichtungs-Element 8 hingegen ist für den vollen statischen Differenzdruck ausgelegt. Ein sich in dem Drallerzeugungs-Element 4 und dem Drallvernichtungs-Element 8 ausbildender Potentialwirbel stellt mit Ausnahme des Wirbelkerns eine weitgehend drallfreie Strömung dar. Reibungseffekte ergeben sich praktisch nur an den Innenwänden des Drallerzeugungs-Elementes 4 und des Drallvernichtungs-Elementes 8. Dieser ist jedoch aufgrund der relativ niedrigen Strömungsgeschwindigkeit im Bereich der Innenwände relativ gering. In der Nähe der Hauptachse 3a bildet sich eine ruhige Strömungszone aus, welche in etwa dem "Auge eines Taifuns" entspricht. Im Falle eines Bruches, in der sich an den Auslaufkanal 16 anschließenden Rohrleitung 2a, insbesondere einer Frischdampfleitung einer Siedewasser-Kernreaktoranlage, wird der austretende Volumenstrom auf etwa 120 % des normalen Volumenstroms begrenzt.

Die Erfindung zeichnet sich durch eine Vorrichtung aus, welche auch nachträglich in einen Strömungskanal eines ein unter Druck stehendes Fluid führenden Systems einfügbar ist. Hierbei sind bei Auftreten einer Leckage in dem System, insbesondere einem Bruch in dem Strömungskanal, eine Verringerung bzw. Begrenzung des infolge des Bruches aus dem System austretenden Volumenstroms erreicht. Die Vorrichtung weist ein Drallerzeugungs-Element, sowie ggf. zusätzlich einen Diffusor und ein Querschnittsverengungs-Element auf. Diese Komponenten der Vorrichtung sind so ausgelegt, daß während eines normalen Betriebes des Systems, insbesondere eines Kühlsystems einer Kernreaktoranlage, eine ungünstige Beeinflussung der Strömung des Fluides vermieden wird. Eine Begrenzung des Volumenstroms bei einer Leckage erfolgt neben der Querschnittsverengung durch eine Drallerzeugung in einer Ebene senkrecht zu der Strömungsrichtung des Fluides in dem Strömungskanal. Mit einer entsprechenden Dimensionierung der Komponenten der Vorrichtung kann beispielsweise bei einem Bruch einer Frischdampfleitung einer Siedewasser-Kernreaktoranlage bei geringem Druckverlust der austretende Volumenstrom auf ca. 150 % des normalen betrieblichen Volumenstroms begrenzt werden. Dies entspricht einer Reduktion auf etwa 75 % des ohne die Vorrichtung austretenden Volumenstroms. Für eine Speisewasserleitung kann eine Begrenzung des Volumenstroms bei einem Bruch auf bis zu unter 50 % des normalen betrieblichen Volumenstroms erreicht werden. Hierdurch könnten Belastungen auf Einbauten des Reaktordruckbehälters deutlich vermindert, eine Verringerung der Absenkungsrate des Füllstandes in dem Reaktordruckbehälter erreicht, sowie eine kleinere Dimensionierung von Notkühlsystemen durchgeführt werden. Besonders vorteilhaft ist es, daß die Vorrichtung als eine bauliche Einheit gefertigt und auch nachträglich in Zuge von Nachrüstungen eingebracht werden kann. Als passives Element weist die Vorrichtung eine hohe Zuverlässigkeit auf, so daß gegenüber aktiven Vorrichtungen die Gefahr eines Versagens sowie die Notwendigkeit einer wiederkehrenden Überprüfung deutlich vermindert ist.

## Patentansprüche

1. In einer Kernkraftanlage angeordnete Vorrichtung (1) zur Begrenzung des Volumenstroms eines Fluids aus einem Behältter (6) bei Auftreten eines stromabwärtigen Lecks in einem mit dem Behälter (6) verbundenen System, das einen Strömungskanal (2) aufweist, mit einer Hauptachse (3a) und einem Drallerzeugungs-Element (4), welches zwecks Drallerzeugung in dem Fluid eine senkrecht in wesentlich zur Hauptachse (3a) sich erstreckende Einströmungskomponente (14) aufweist, wobei das Fluid nur durch diese Einströmungskomponente (14) in den Strömungskanal (2) einströmbar ist.

2. Vorrichtung (1) nach Anspruch 1, wobei die Einströmungskomponente (14) eine Einströmöffnung (15) aufweist, welche von der Hauptachse (3a) beabstandet ist.

3. Vorrichtung (1) nach Anspruch 2, bei der stromab des Strömungskanals (2) ein Drallvernichtungs-Element (8) vorgesehen ist, welches rotationssymmetrisch zur Hauptachse (3a) ist und zumindest einen tangentialen Auslaufkanal (16) hat.

4. Vorrichtung (1) nach eine der vorhergehenden Ansprüche, wobei das Drallerzeugungs-Element (4) in einem Behälter (6) des Systems, an dem der Strömungskanal (2) endet, anordenbar ist.

5. Vorrichtung (1) nach Anspruch 4, mit einem Querschnittsverengungs-Element (5) zur Verengung des Querschnittes des Strömungskanals (2).

6. Vorrichtung (1) nach Anspruch 5, bei der zwischen dem Drallerzeugungs-Element (4) und dem Querschnittsverengungs-Element (5) ein Diffusor (7), insbesondere Radialdiffusor, angeordnet ist.

7. Vorrichtung (1) nach der Anspruch 6, bei der das Drallerzeugungs-Element (4), das Querschnittsverengungs-Element (5) und der Diffusor (7) eine bauliche Einheit bilden.

8. Vorrichtung (1) nach einem der Ansprüche 5 bis 7, bei der das Querschnittsverengungs-Element (5) ein Drallvernichtungs-Element (8) aufweist.

9. Vorrichtung (1) nach einem der Ansprüche 1 bis 7, bei der stromab des Strömungskanals (2) ein Drallvernichtungs-Element (8) vorgesehen ist, welches rotationssymmetrisch zur Hauptachse (3a) ist und zumindest einen tangentialen Auslaufkanal (16) aufweist

10. Verwendung der Vorrichtung (1) nach einem der vorhergehenden Ansprüche in einer Kernkraftanlage die ein von einem unter Druck stehenden Fluid durchströmtes System mit einem als Rohrleitung (2a) ausgeführten Strömungskanal (2) aufweist.

11. Verwendung nach Anspruch 10, wobei das System das Kühlsystem einer Kernkraftanlage mit einem Reaktordruck-Behälter (6a) ist, in den die Rohrleitung (2a) einmündet.

## Claims

1. Device (1) arranged in a nuclear power plant for limiting the volumetric flow of a fluid from a container (6) in the event of the occurrence of a downstream leakage in a system connected to the container (6), which system has a flow channel (2), with a main axis (3a) and a swirl-generating element (4), which for the purpose of swirl generation in the fluid has an inflow component (14) extending substantially at right angles to the main axis (3a), whereby the fluid can only flow into the flow channel (2) through this inflow component (14).

2. Device (1) according to claim 1, whereby the inflow component (14) has an inflow opening (15) which is spaced apart from the main axis (3a).

3. Device (1) according to claim 2, where downstream of the flow channel (2) a swirl-destroying element (8) is provided, which is rotationally symmetrical to the main axis (3a) and has at least one tangential exit channel (16).

4. Device (1) according to one of the preceding claims, whereby the swirl-generating element (4) can be arranged in a container (6) of the system at which the flow channel (2) ends.

5. Device (1) according to claim 4, having a cross section narrowing element (5) to narrow the cross section of the flow channel (2).

6. Device (1) according to claim 5, where a diffuser (7), in particular a radial diffuser, is arranged between the swirl-generating element (4) and the cross section narrowing element (5).

7. Device (1) according to claim 6, where the swirl-generating element (4), the cross section narrowing element (5) and the diffuser (7) form a structural unit.

8. Device (1) according to one of claims 5 to 7, where the cross section narrowing element (5) has a swirl-destroying element (8).

9. Device (1) according to one of claims 1 to 7, where downstream of the flow channel (2) a swirl-destroying element (8) is provided, which is rotationally symmetrical to the main axis (3a) and has at least one tangential exit channel (16).

10. Use of the device (1) according to one of the preceding claims in a nuclear power plant, the device having a system through which a pressurized fluid flows, the system having a flow channel (2) designed as a pipeline (2a).

11. Use according to claim 10, whereby the system is the cooling system of a nuclear power plant with a reactor pressure container (6a) into which the pipeline (2a) opens.

## Revendications

1. Dispositif (1), monté dans une centrale nucléaire, pour limiter le courant en volume d'un fluide provenant d'une cuve (6) en cas d'apparition d'une fuite en aval dans un système qui est relié à la cuve (6) et qui comporte une canalisation (2) d'écoulement, comportant un axe (3a) principal et un élément (4) pour produire une torsion, qui, afin de produire une torsion dans le fluide, comporte une partie (14) d'introduction s'étendant sensiblement perpendiculairement à l'axe (3a) principal, le fluide ne pouvant être introduit dans la canalisation (2) d'écoulement que par cette partie (14) d'introduction.

2. Dispositif (1) suivant la revendication 1, la composante (14) d'introduction comportant une ouverture (15) d'introduction qui est à distance de l'axe (3a) principal.

3. Dispositif (1) suivant la revendication 2, dans lequel il est prévu, en aval de la canalisation (2) d'écoulement, un élément (8) d'anéantissement de la torsion, qui est symétrique de révolution par rapport à l'axe (3a) principal et qui a au moins une canalisation (16) de sortie tangentielle.

4. Dispositif (1) suivant l'une des revendications précédentes, l'élément (4) pour produire une torsion pouvant être monté dans une cuve (6) du système sur laquelle la canalisation (2) d'écoulement se termine.

5. Dispositif (1) suivant la revendication 4. comportant un élément (5) de rétrécissement de section transversale pour rétrécir la section transversale de la canalisation (2) d'écoulement.

6. Dispositif (1) suivant la revendication 5. dans lequel il est monté. entre l'élément (4) pour produire une torsion et l'élément (5) de rétrécissement de section transversale, un diffuseur (7), notamment un diffuseur radial.

7. Dispositif (1) suivant la revendication 6, dans lequel l'élément (4) pour produire une torsion, l'élément (5) de rétrécissement de section transversale et le diffuseur (7) forment une unité de construction.

8. Dispositif (1) suivant l'une des revendications 5 à 7, dans lequel l'élément (5) de rétrécissement de section transversale comporte un élément (8) d'anéantissement de la torsion.

9. Dispositif (1) suivant l'une des revendications 1 à 7, dans lequel il est prévu, en aval de la canalisation (2) d'écoulement, un élément (8) d'anéantissement de la torsion, qui est symétrique de révolution par rapport à l'axe (3a) principal et qui a au moins une canalisation (16) de sortie tangentielle.

10. Utilisation du dispositif (1) suivant l'une des revendications précédentes dans une centrale nucléaire, qui comporte un système dans lequel passe un fluide sous pression et qui a une canalisation (2) d'écoulement avancée en conduit (2a) tubulaire.

11. Utilisation suivant la revendication 10, dans laquelle le système est le système de refroidissement d'une installation nucléaire ayant une cuve (6a) tenant la pression pour le réacteur et dans laquelle débouche le conduit (2a) tubulaire.
